# EUROPÄISCHE PATENTSCHRIFT

(11) **EP 2 694 875 B1**
(45) Veröffentlichungstag und Bekanntmachung des Hinweises auf die Patenterteilung: **30.03.2016**
(21) Anmeldenummer: 12721692.7
(22) Anmeldetag: 03.04.2012
(51) Int. Cl.: F21V 29/77, F21V 19/04, F21V 19/00, F21K 99/00, F21Y 115/10

(54) **VORRICHTUNG ZUM BEFESTIGEN UND KONTAKTIEREN EINES LEUCHTMITTELS UND/ODER EINES LEUCHTMODULS, SOWIE LEUCHTE**
DEVICE FOR FASTENING AND CONTACTING A LIGHTING MEANS AND/OR A LIGHTING MODULE, AND LAMP
PROCÉDÉ DE FIXATION ET DE MISE EN CONTACT D'UNE LAMPE ET/OU D'UN MODULE DE LUMINAIRE AINSI QUE LUMINAIRE

(30) Priorität: 08.04.2011 AT 2042011; 01.08.2011 AT 4342011
(43) Veröffentlichungstag der Anmeldung: 12.02.2014
(73) Patentinhaber: Tridonic GmbH & Co. KG, 6851 Dornbirn (AT)
(72) Erfinder: MOSER, Peter, A-6210 Wiesing (AT); RIEDLER, Thomas, A-6121 Baumkirchen (AT)
(74) Vertreter: Barth, Alexander
(86) Internationale Anmeldenummer: PCT/AT2012/000087
(87) Internationale Veröffentlichungsnummer: WO 2012/135877

(56) Entgegenhaltungen:
- EP-A1- 2 284 440
- WO-A1-2011/019945
- US-A1- 2010 127 637

## Beschreibung

Die Erfindung betrifft eine Vorrichtung zum Befestigen und Kontaktieren eines Leuchtmittels und/oder eines Leuchtmoduls, insbesondere eines LED-Moduls nach den Oberbegriffen des unabhängigen Anspruchs 1, sowie eine Leuchte, insbesondere als Downlight, mit einer solchen Vorrichtung.

Derartige Vorrichtungen dienen dazu, zumindest ein Leuchtmittel und/oder ein Leuchtmodul, insbesondere LED-Modul, zu befestigen und mit einer Spannungsversorgung zu kontaktieren. Sie werden auch mit einer Leuchte verbunden.

Es sind Vorrichtungen für LED-Module, als LED Light Engine genannt, aus dem Stand der Technik bekannt, die ein Andrücken der LED-Modulrückseite auf eine Kühlkörperfläche ermöglichen. Dies soll mit einer definierten Kraft erfolgen, um eine notwendige Wärmeableitung gewährleisten zu können. Dadurch wird die Lebensdauer der LEDs beeinflusst. Die Vorrichtung weist ein Fassungsgehäuse mit zumindest einem Außenring und einem Innenring auf, der mit mehreren im Umkreis verteilten separaten Druckfedern, Schrauben und Beilagscheiben in dem Außenring gelagert ist. Durch die federnde Lagerung des Innenringes wird die Rückseite des LED-Moduls auf einem Kühlkörper gedrückt. Der Innenring soll aus hochtemperaturbeständigem Kunststoff aufgrund der Wärmeerzeugung des LED-Moduls hergestellt werden. Dies ist aus Kostengründen nachteilig.

In der DE 20 2009 012 000 U1 ist eine Vorrichtung beschrieben, welche einen gleichmäßig verteilten Anpressdruck über die gegenseitigen Anlageflächen vom LED-Modul und Kühlkörper gewährleisten soll. Dies erfolgt über die Gestaltung der elektrischen Kontaktierung, die zwischen den Fassungskontakten und den Kontakten des LED-Moduls durch Kontaktausbildung in hinsichtlich der Andruckkraft gegenkraftfreier Weise erfolgt. Nachteil ist, dass die elektrische Kontaktierung trotzdem belastet wird.

In der US 2010/0127637 A1 und der EP 2 284 440 A1 werden weiter Vorrichtungen des Stands der Technik beschrieben. Aufgabe der Erfindung ist es, eine Vorrichtung zum Befestigen und Kontaktieren eines Leuchtmittels und/oder Leuchtmoduls, insbesondere eines LED-Moduls, so zu gestalten und weiterzubilden, dass sie die genannten Nachteile beseitigt, wobei die Gestaltung der Vorrichtung vereinfacht und kostensparend werden soll. Dazu soll der erforderliche Anpressdruck des Leuchtmittels und/oder Leuchtmoduls, insbesondere LED-Moduls, auf dem Kühlkörper weiterhin gewährleistet werden.

Die Lösung dieser Aufgabe erfolgt erfindungsgemäß durch die im unabhängigen Anspruch angegebenen Merkmale.

Die Vorrichtung zum Befestigen und Kontaktieren eines Leuchtmittels und/oder eines Leuchtmoduls, insbesondere eines LED-Moduls, weist zumindest ein Fassungsgehäuse auf, wobei das Leuchtmittel und/oder Leuchtmodul, insbesondere LED-Modul, in das Fassungsgehäuse angeordnet wird und auf einem mit der Vorrichtung verbundenen Kühlkörper angedrückt wird, wobei dieses Andrücken zumindest über Federmittel der Vorrichtung erfolgt.

Ein wesentliches Merkmal der Vorrichtung ist, dass die Federmittel einstückig mit dem Fassungsgehäuse ausgebildet sind.

Dadurch sind weniger Bauteile für die Vorrichtung notwendig.

Das Andrücken der gegenseitigen Anlageflächen vom LED-Modul und Kühlkörper soll mittels der mechanischen Befestigung der Vorrichtung mit dem Leuchtmittel und/oder Leuchtmodul, insbesondere LED-Modul, und/oder mit dem Kühlkörper erfolgen.

Der erforderliche Anpressdruck hängt u.a. von dem Aufbau des Leuchtmittels und/oder Leuchtmoduls, insbesondere LED-Moduls, und auch von seinen elektrischen Kontaktierungen ab. Je weniger Anpressdruck erforderlich wird, desto einfacher wird es, die Federmittel zu gestalten.

Gemäß der Erfindung sind Befestigungsmittel bzw. Verriegelungsmittel für das Leuchtmittel und/oder Leuchtmodul, insbesondere LED-Modul, in der Vorrichtung vorhanden. Es wird bevorzugt, eine werkzeuglose Montage anzubieten. Vorzugsweise können die Befestigungsmittel bzw. Verriegelungsmittel mechanische Befestigungsmittel bzw. mechanische Verriegelungsmittel sein, die für Haltemittel des Leuchtmittels und/oder Leuchtmoduls, insbesondere LED-Moduls, gestaltet sind.

Die Befestigung des Leuchtmittels und/oder Leuchtmoduls, insbesondere LED-Modul, in der Vorrichtung kann über an sich bekannten Prinzipen erfolgen. Wenn die Vorrichtung bzw. das Fassungsgehäuse als Ring ausgebildet sind, kann das Prinzip eines Bajonett-Verschlusses angewendet werden.

Es wird bevorzugt, die mechanische Befestigung zwischen dem Leuchtmittels und/oder Leuchtmoduls, insbesondere LED-Modul, und der Vorrichtung über mehrere Punkte zu verteilen. In ähnlicher Weise kann die mechanische Befestigung zwischen dem Leuchtmittels und/oder Leuchtmoduls, insbesondere LED-Modul, und dem Kühlkörper über mehrere Punkte verteilt werden.

Beispielsweise können Noppen als Haltemittel am Leuchtmittel und/oder Leuchtmodul, insbesondere LED-Modul, angeordnet sein. Im Fassungsgehäuse der Vorrichtung können entsprechende Aussparungen vorhanden sein, damit das Leuchtmittel und/oder Leuchtmodul, insbesondere LED-Modul, in das Fassungsgehäuse eingesteckt werden kann.

Im Fassungsgehäuse der Vorrichtung können Führungselemente, vorzugsweise als Verriegelungskulisse vorgesehen, vorhanden sein, die für die Führung der Haltemittel des Leuchtmittels und/oder Leuchtmoduls, insbesondere LED-Modul, dienen. Eine mögliche Arretierung bzw. Verriegelung des Leuchtmittels und/oder Leuchtmoduls, insbesondere LED-Modul, im Fassungsgehäuse kann durch einen Verriegelungsanschlag realisiert werden. Es könnte auch mittels einer Rastkerbe im Fassungsgehäuse realisiert werden.

Dadurch kann das in der Vorrichtung befestigte LED-Modul gegen einen Kühlkörper angedrückt werden, der auf bzw. hinter der Vorrichtung angeordnet sein kann.

Wesentlich ist auch, dass die Rückseite des Leuchtmittels und/oder Leuchtmoduls, insbesondere LED-Moduls, aus einem wärmeableitenden Material besteht. Der Kühlkörper ist vorzugsweise aus Aluminium. Wenn die Anpresskraft über die gesamte Kontaktfläche zwischen Kühlkörper und Rückseite des Leuchtmittels und/oder Leuchtmoduls, insbesondere LED-Moduls, nahezu gleichmäßig verteilt wird, kann eine verbesserte Wärmeableitung aus dem Leuchtmittel und/oder Leuchtmodul, insbesondere LED-Modul, erzielt werden. Je größer diese Kontaktfläche ist, desto besser kann die Wärmeableitung erfolgen.

Es ist wesentlich, einen definierten Anpressdruck zwischen der Rückseite des Leuchtmittels und/oder Leuchtmoduls, insbesondere LED-Moduls, und Kühlkörper zu gewährleisten. Abhängig vom Lichtmanagement des Leuchtmittels und/oder Leuchtmoduls, insbesondere LED-Moduls, und/oder abhängig von den Produktspezifikationen können Kräfte zum Andrücken von ca. 8N bis ca. 75N notwendig bzw. ausreichend sein.

Das Fassungsgehäuse kann zum Teil federnd ausgebildet sein, wobei diese Wirkung durch die Beinhaltung von Federmitteln erzielt werden kann, die im Fassungsgehäuse integriert sind.

Vorteil hier ist, dass die Federmittel einstückig mit dem Fassungsgehäuse ausgebildet sind. Durch die Minimierung der Anzahl der notwendigen Einzelkomponenten ist eine wesentliche Reduktion der Montagekosten gegeben.

Das Fassungsgehäuse ist bevorzugt aus Kunststoff. Die Federmittel können erfindungsgemäß aus demselben Material wie das Fassungsgehäuse sein.

Wenn eine geringe Andrückkraft des Leuchtmittels und/oder Leuchtmoduls, insbesondere LED-Moduls, auf dem Kühlkörper ausreichend ist, müssen die Federmittel nicht unbedingt zu stark sein, so dass sie einstückig mit dem Fassungsgehäuse ausgebildet werden können.

Die Federmittel können insbesondere in einer senkrechten Richtung zur Kontaktfläche des Kühlkörpers mit dem Leuchtmittel und/oder Leuchtmodul, insbesondere LED-Modul, federnd ausgebildet sein. Es entspricht die Richtung der notwendigen Andrückkraft bzw. Anpresskraft.

Es gibt mehrere Möglichkeiten für die Anordnung der Federmittel im Fassungsgehäuse. Die Federmittel können vorzugsweise zwischen dem Fassungsgehäuse und dem Leuchtmittel und/oder Leuchtmodul, insbesondere LED-Modul, oder zwischen dem Fassungsgehäuse und dem Kühlkörper wirken. Wichtig ist, dass ein ausreichender Kontakt zwischen Leuchtmittel und/oder Leuchtmodul, insbesondere LED-Modul, und Kühlkörper erfolgt, um die Wärme der LEDs vom Leuchtmittel und/oder Leuchtmodul, insbesondere LED-Modul, abzuleiten.

Die Federmittel können als Federelemente ausgebildet werden.

Die Vorrichtung weist Verriegelungsmittel zur mechanischen Befestigung des Leuchtmittels und/oder Leuchtmoduls, insbesondere LED-Moduls, auf. Diese Verriegelungsmittel sind im Fassungsgehäuse angeordnet. Die Federmittel sind in den Verrieglungsmitteln vorhanden sein.

Diese erste Möglichkeit zeigt, dass die Anbringung einer Andruckkraft des Leuchtmittels und/oder Leuchtmoduls, insbesondere LED-Moduls, auf den Kühlkörper über die Verriegelungsmittel erfolgen kann. Sie kann sogar ausschließlich über die Verriegelungsmittel erfolgen.

In dieser ersten Ausführungsform der Erfindung können die Verriegelungsmittel federnd und einstückig mit dem Fassungsgehäuse ausgebildet sind.

Die Verriegelungsmittel können zumindest eine Verriegelungskulisse aufweisen, die federnd ausgebildet ist. In diesem Fall bildet die Verriegelungskulisse die Federmittel. Wie oben bereits beschrieben, können die Haltemittel des Leuchtmittels und/oder Leuchtmoduls, insbesondere LED-Moduls, von den Verriegelungselementen gehalten werden. Durch die Federung dieser erfindungsgemäßen Verriegelungselemente wird eine Anpresskraft auf den Haltemitteln, d.h. auf dem Leuchtmittel und/oder Leuchtmodul, insbesondere LED-Modul, geübt, so dass das Leuchtmittel und/oder Leuchtmodul, insbesondere LED-Modul, auf dem Kühlkörper gedrückt wird.

Für diese Ausführungsform ist es zu berücksichtigen, dass eine fixe Befestigung zwischen dem Fassungsgehäuse und dem Kühlkörper vorgesehen sein soll.

Eine Umkehrung soll nicht ausgeschlossen sein. Die Federmittel können beispielsweise einstückig mit dem Leuchtmittel und/oder Leuchtmodul, insbesondere LED-Modul, ausgebildet sein, wobei die Haltemittel zur Befestigung mit dem Fassungsgehäuse federnd ausgebildet sein können und die Verriegelungsmittel des Fassungsgehäuses starr sein können.

Es ist auch aus dem Stand der Technik bekannt, dass die Vorrichtung Befestigungsmittel zur mechanischen Befestigung der Vorrichtung auf dem Kühlkörper aufweist. Als zweite Ausführungsform der Erfindung können die Federmittel an diesen Befestigungsmitteln angeordnet werden.

Vorzugsweise kann jeweils ein Federmittel zwischen dem Befestigungsmittel der Vorrichtung zum Kühlkörper und dem Fassungsgehäuse vorgesehen werden. Beispielsweise können diese jeweiligen Federmittel als Lasche ausgebildet werden.

In dieser Ausführungsform kann die mechanische Befestigung zwischen Leuchtmittel und/oder Leuchtmodul, insbesondere LED-Modul, wie aus dem bisherigen Stand der Technik erfolgen, wobei im montierten Zustand des Leuchtmittels und/oder Leuchtmoduls, insbesondere LED-Moduls, im Fassungsgehäuse eine fixe Verbindung zwischen diesen zwei Elementen vorgesehen ist.

Gegenstand der Erfindung ist auch, dass zusätzliche Federmittel zu den einstückigen Federmitteln im oder am Fassungsgehäuse vorhanden sein können.

Besonderes wenn höhere Kräfte notwendig sind, um das LED-Modul auf dem Kühlkörper andrücken zu können, ist es vorteilhaft, wenn weitere Federmittel vorhanden sind. Wenn die einstückigen Federmittel aus Kunststoff wie das Fassungsgehäuse ausgebildet sind, kann es vorkommen, dass sie mit der Zeit weniger Kraft ausbringen können und/oder dass die Gestaltung der einstückigen Federmittel unzureichend für die erforderliche Federkraft ist. Dies kann auch bei höheren Temperaturen, die aufgrund der LED-Erwärmung oder der ambienten Temperatur auftreten können, zustande kommen, wobei der Kunststoff des Fassungsgehäuses und der einstückigen Federmittel nachlassen würde.

Die zusätzlichen Federmittel sollen unterstützend zu den Federmitteln wirken, d.h. dass die zusätzlichen Federmittel stärker als die einstückigen Federmittel sein sollen. Eine höhere Anpresskraft kann dadurch erreicht werden. In Abhängigkeit von den Eigenschaften der einstückigen Federmittel und der zusätzlichen Federmittel kann eine bis zu ca. zehnfache Anpresskraft erzielt werden.

Aufgrund der Gestaltung der Federmittel, d.h. aufgrund ihrer Geometrie und ihrer Materialeigenschaften, kann die erforderliche Anpresskraft erreicht werden. Es kann beispielsweise verschiedene Federmittel geben, die jeweils eine andere Dicke haben, um verschiedene Anpresskräfte zu ermöglichen, abhängig welche Anpresskraft für die jeweiligen Produkte notwendig wird.

Die zusätzlichen Federmittel können auch einstückig mit dem Fassungsgehäuse oder als Zusatzelement ausgebildet werden. Sie können aus demselben Material sein, als die einstückigen Federmittel. Sie können bevorzugt aber auch aus einem Material mit einer höheren Federkraft, insbesondere Federstahl. Dadurch höhere Temperaturen werden besser ausgehalten und die Anpresskraft des LED-Moduls auf dem Kühlkörper bleibt gleichmäßiger verteilt.

Es wird bevorzugt, dass die zusätzlichen Federmittel unmittelbar zu den einstückigen Federmitteln angeordnet werden. Sie können beispielsweise nahezu bzw. im Wesentlichen parallel zu den einstückigen Federmittel vorgesehen werden.

Die zusätzlichen Federmittel können bevorzugt zumindest auf einer Seite mit dem Fassungsgehäuse befestigt oder arretiert werden. Die andere Seite der zusätzlichen Federmittel kann beispielsweise im Fassungsgehäuse gelagert angeordnet sein.

Es wäre auch vorstellbar, dass die einstückigen Federmittel aus einem anderen Material als das des Fassungsgehäuses bestehen. Beispielsweise kann das Fassungsgehäuse aus Kunststoff sein und die einstückigen Federmittel aus Federstahl, wobei bei der Herstellung der Vorrichtung diese Federmittel einstückig mit dem Fassungsgehäuse verbunden werden, beispielsweise durch Umspritzen.

Es kann in weiteren Ausführungsformen auch vorgesehen werden, dass Federmittel zwischen dem Fassungsgehäuse der Vorrichtung und dem Leuchtmittel und/oder Leuchtmodul, insbesondere LED-Modul, wirken, oder dass Federmittel zwischen dem Fassungsgehäuse der Vorrichtung und dem Kühlkörper wirken, wobei die Federmittel als zusätzliche Elemente zu dem Fassungsgehäuse der Vorrichtung vorhanden sind. Solche Federmittel können zumindest an einem ihren Enden mit dem Fassungsgehäuse der Vorrichtung verbunden bzw. in oder an dem Fassungsgehäuse der Vorrichtung gelagert werden. Es ist vorstellbar, dass bei diesen Ausführungsformen die einstückigen Federmittel entfallen können. Vor allem können die Federmittel als zusätzliche Elemente so ausgewählt werden, dass die notwendige Anpresskraft des Leuchtmittels und/oder Leuchtmoduls, insbesondere LED-Moduls, auf dem Kühlkörper erreicht wird. Material und Geometrie der Federmittel kann dementsprechend ausgewählt werden, wobei Federstahl als Material bevorzugt werden kann. Weitere Vorteile aus der anderen beschriebenen Ausführungsformen können für solche Ausführungsformen auch berücksichtigt werden. Es ist auch nicht ausgeschlossen, Merkmale der anderen beschriebenen Ausführungsformen mit solchen Ausführungsformen zu kombinieren.

Weitere Ausführungsformen der Federmittel und der zusätzlichen Federmittel werden hier nicht beschrieben, sie sind aber aus der Erfindung nicht auszuschließen.

Ein weiterer Aspekt der Erfindung ist, dass die elektrische Kontaktierung zwischen der Vorrichtung und dem Leuchtmittel und/oder Leuchtmodul, insbesondere LED-Modul, über weitere Mittel als die für die mechanische Befestigung zwischen der Vorrichtung und dem Leuchtmittel und/oder Leuchtmodul, insbesondere LED-Modul, vorgesehen ist.

Zusätzlich ist eine Vorrichtung zum Befestigen und Kontaktieren eines Leuchtmittels und/oder eines Leuchtmoduls, insbesondere eines LED-Moduls, vorgesehen, wobei die Vorrichtung zumindest ein Fassungsgehäuse aufweist, wobei das Leuchtmittel und/oder Leuchtmodul, insbesondere LED-Modul, in das Fassungsgehäuse der Vorrichtung angeordnet wird und auf einem mit der Vorrichtung verbundenen Kühlkörper angedrückt wird, und wobei die Vorrichtung eine Erdung aufweist.

Wesentlich ist, dass die Erdung von dem Fassungsgehäuse direkt auf dem Kühlkörper kontaktiert wird. Die Erdung kann federnd sein. Sie kann auch als Drahtbügel vorgesehen werden.

Ein weiteres wesentliches Merkmal der Erfindung ist, dass die Vorrichtung zum Befestigen und Kontaktieren eines Leuchtmittels und/oder eines Leuchtmoduls, insbesondere eines LED-Moduls, mittelbar oder unmittelbar mit einer Leuchte verbunden wird. Als Leuchte kann beispielsweise eine Downlight-Leuchte vorgesehen sein.

Die Erfindung betrifft außerdem ein Leuchtmittel oder Leuchtmodul, insbesondere LED-Modul, sowie eine Leuchte mit der erfindungsgemäßen Vorrichtung.

Im Folgenden wird die Erfindung anhand Ausführungsformen näher beschrieben, die jedoch nur beispielhaft, nicht aber einschränkend aufzufassen sein sollen.

Es zeigen:
- Fig. 1a:: Explosionsansicht einer ersten erfindungsgemäßen Vorrichtung mit einem LED-Modul und einem Kühlkörper.
- Fig. 1b:: Detailansicht der Federmittel aus Fig. 1 a.
- Fig. 2:: Explosionsansicht der ersten erfindungsgemäßen Vorrichtung mit einem LED-Modul.
- Fig. 3:: weitere Explosionsansicht der ersten erfindungsgemäßen Vorrichtung mit einem LED-Modul.
- Fig. 4a:: perspektivische Ansicht einer zweiten erfindungsgemäßen Vorrichtung mit einem Kühlkörper.
- Fig. 4b:: Detailansicht der Federmittel aus Fig. 4a.
- Fig. 5:: Ansicht von oben der zweiten erfindungsgemäßen Vorrichtung mit einem Kühlkörper.
- Fig. 6a:: Seitenansicht der zweiten erfindungsgemäßen Vorrichtung.
- Fig. 6b:: Detailansicht der Federmittel aus Fig. 6a.
- Fig. 7:: Seitenansicht der zweiten erfindungsgemäßen Vorrichtung mit einem LED-Modul und einem Kühlkörper, wobei das LED-Modul noch nicht in der Vorrichtung befestigt ist.
- Fig. 8:: Seitenansicht der zweiten erfindungsgemäßen Vorrichtung mit einem LED-Modul und einem Kühlkörper, wobei das LED-Modul in der Vorrichtung befestigt ist.
- Fig. 9a:: perspektivische Ansicht der zweiten erfindungsgemäßen Vorrichtung mit einem Kühlkörper und einem noch nicht montierten LED-Modul.
- Fig. 9b:: Detailansicht der Erdung aus Fig. 9a.
- Fig. 10a:: perspektivische Ansicht der zweiten erfindungsgemäßen Vorrichtung mit noch nicht montierten zusätzlichen Federmitteln.
- Fig. 10b:: Detailansicht der Federmittel aus Fig. 10a.
- Fig. 11a:: perspektivische Ansicht der zweiten erfindungsgemäßen Vorrichtung mit montierten zusätzlichen Federmitteln, wobei das nicht dargestellte LED-Modul noch nicht in der Vorrichtung montiert ist.
- Fig. 11b:: Detailansicht der Federmittel aus Fig. 11 a.
- Fig. 12a:: Seitenansicht der zweiten erfindungsgemäßen Vorrichtung mit zusätzlichen Federmitteln, wobei das LED-Modul in der Vorrichtung montiert ist.
- Fig. 12b:: Detailansicht der Federmittel aus Fig. 12a.

In Fig. 1a ist eine erfindungsgemäße Vorrichtung 1 dargestellt, sowie ein LED-Modul 2 und ein Kühlkörper 4. Es werden hier nur LED-Module 2 beschrieben, es ist aber nicht auszuschließen, dass andere Leuchtmittel oder Leuchtmodule eingesetzt werden können.

Die Vorrichtung 1 mit dem LED-Modul 2 und dem Kühlkörper 4 sind üblicherweise Teil einer Leuchte. Es könnte sich hier um eine Downlight-Leuchte handeln. Weitere Leuchten-Type sollen trotzdem nicht aus dieser Erfindung ausgeschlossen werden.

Kühlkörper sind vorzugsweise aus Aluminium und sind beim Einsatz von LEDs bzw. LED-Modulen notwendig, um die von den LEDs erzeugte Wärme ableiten zu können.

In Fig. 1 a bis 3 wird eine erste Variante der erfindungsgemäßen Vorrichtung 1 gezeigt. Die Vorrichtung 1 weist ein Fassungsgehäuse 3 auf. Dieses Fassungsgehäuse 3 kann auf dem Kühlkörper 4 befestigt werden. die Verbindung kann beispielsweise durch Befestigungsmittel 15 und 16, erfolgen, hier als Schraubenlöcher für hier nicht dargestellte Befestigungsschrauben. Die Befestigungsmittel 15 sind vorzugsweise regelmäßig auf dem Fassungsgehäuse 3 verteilt und die Befestigungsmittel 16 sind auf dem Kühlkörper 4 verteilt, dementsprechend passend zu den Befestigungsmitteln 15 des Fassungsgehäuses 3. Die Vorrichtung 1 wird dadurch fix bzw. starr mit dem Kühlkörper 4 verbunden werden.

Anschließend kann die Montage des LED-Moduls 2 in die Vorrichtung 1 erfolgen. Es bringt den Vorteil, dass nur das Leuchtmittel und/oder das Leuchtmodul, insbesondere LED-Modul 2, ausgetauscht werden soll, wenn dies notwendig ist. Die Vorrichtung 1 kann in ihrem montierten Zustand bleiben. Es vereinfacht die Montage und Demontage für das Fachpersonal, vor allem wenn das Leuchtmittel und oder das Leuchtmodul als Downlight vorgesehen ist.

Die mechanische Verbindung des LED-Moduls 2 mit der Vorrichtung 1 bzw. mit dem Fassungsgehäuse 3 kann bevorzugt über ein Bajonett-Prinzip erfolgen. Hier wird das LED-Modul 2 in der Vorrichtung 1 bzw. in dem Fassungsgehäuse 3 in dieser Weise auch verriegelt.

Das LED-Modul 2 weist Noppen 10 auf. Diese Noppen sind vorzugsweise rundum des LED-Moduls 2 verteilt angeordnet.

Bei der Montage des LED-Moduls 2 in die Vorrichtung 1, werden die Noppen 10 in die Aussparungen 7 des Fassungsgehäuses 3 eingesteckt und anschließend wird das LED-Modul 2 in Drehrichtung nach einem Bajonett-Prinzip gedreht. Die Noppen 10 werden über die Verriegelungsmittel 6 geführt und arretiert. Dadurch wird das LED-Modul 2 in der Vorrichtung 1 mechanisch fixiert. Die Noppen 10 gleiten entlang der Verriegelungskulisse 8 des Verriegelungsmittels 6 bis zum Anschlag 9 des Verriegelungsmittels 6.

Jedes Verriegelungsmittel 6 ist mit ihren beiden Enden 11 und 12 mit dem Fassungsgehäuse 3 einstückig verbunden. Die Verriegelungsmittel 6, vor allem die Verriegelungskulissen 8, sind federnd ausgebildet und wird die Noppen 10 des LED-Moduls 2 in Richtung der Andrückkraft drücken, damit das LED-Modul 2 zum Kühlkörper 4 gedrückt gehalten werden kann. Die Verriegelungsmittel 6 bilden hier gleichzeitig die Federmittel 5, die das Andrücken des LED-Moduls 2 auf dem Kühlkörper 4 ermöglichen sollen.

Das Fassungsgehäuse 3 ist vorzugsweise aus Kunststoff. Dadurch sind die Verriegelungsmittel 6 aus dem selben Material.

In den Fig. 4a bis 8b ist eine zweite Variante der erfindungsgemäßen Vorrichtung dargestellt.

Die mechanische Verriegelung des LED-Moduls 2 mit der Vorrichtung 1 kann in einer an sich bekannten Weise erfolgen. Die Noppen 10 des LED-Moduls 2 können in den jeweiligen Aussparungen 7 des Fassungsgehäuses 3 eingesteckt werden. Das LED-Modul 2 kann nach einem Bajonett-Prinzip gedreht werden, wobei die Noppen 10 des LED-Moduls 2 jeweils entlang einer starren Verriegelungskulisse 29 gleiten bzw. geführt werden können und jeweils von einem Verriegelungsanschlag 30 arretiert werden können.

Die Vorrichtung 1 kann wiederum für diese Ausführungsform über Befestigungselemente 15 mit den Befestigungselementen 16 des Kühlkörpers 4 mittels hier nicht dargestellten Befestigungsschrauben verbunden werden.

In dieser Ausführungsform werden die Federmittel 5 durch Laschen 17 zwischen den Befestigungselementen 15 der Vorrichtung 1 und dem Fassungsgehäuse 3 gebildet. Die Laschen 17 sind federnd ausgebildet.

Die Laschen 17 sind einstückig mit dem Fassungsgehäuse 3 und vorzugsweise auch einstückig mit den jeweiligen Befestigungselementen 15 ausgebildet. Ein Ende 18 einer Lasche 17 kann im oberen Teil eines Befestigungselements 15 verbunden sein und das andere Ende 19 dieser Lasche 17 kann mit dem Fassungsgehäuse 3 verbunden werden.

Um die federnde Bewegung des Fassungsgehäuses 3 von den Befestigungselementen 15 der Vorrichtung 1 frei zu halten, können Aussparungen 28 aus dem Fassungsgehäuse 3 rundum den Befestigungselementen 15 vorhanden sein.

Bevor das LED-Modul 2 in das Fassungsgehäuse 3 eingedreht wird, d.h. solange das LED-Modul 2 nur in das Fassungsgehäuse 3 eingesteckt wird, liegt das Fassungsgehäuse 3 auf der Kontaktfläche 13 des Kühlkörpers 4 an. Wenn das LED-Modul 2 in das Fassungsgehäuse 3 in Drehrichtung D eingedreht wird, hebt sich das Fassungsgehäuse 3 von der Kontaktfläche 13 des Kühlkörpers 4 von einem Abstand X ab und durch die Federung der Lasche 17 wird die vorzugsweise aus wärmeableitendem Material bestehende Rückseite 14 des LED-Moduls 2 auf die Kontaktfläche 13 des Kühlkörpers 4 gedrückt.

Die elektrische Kontaktierung zwischen dem LED-Modul 2 und der Vorrichtung 1 kann in an sich bekannter Weise erfolgen. Hier weist beispielsweise das LED-Modul 2 Kontaktstifte 20 auf, die rundum des LED-Moduls 2 positioniert sind und in einer senkrechten Richtung zur Rückseite 14 des LED-Moduls 2 angeordnet sind. Bei der Montage des LED-Moduls 2 in die Vorrichtung 1, werden die Kontaktstifte 20 in die Langlöcher 21 des Fassungsgehäuses 3 eingesteckt und durch die Drehbewegung für die mechanische Verriegelung werden sie mit den elektrisch leitenden Kontaktierungselementen 22 kontaktiert. Die Kontaktstifte 20 werden in den jeweiligen Kontaktklammern 23 eingeklemmt. Diese Kontaktklammern 23 sind jeweils mit einer Verdrahtungskontaktierung 24 elektrisch verbunden, wobei eine weitere elektrische Verdrahtung möglich ist.

Es sind hier fünf Kontaktstifte 20 vorhanden. Die Anzahl der Kontaktstifte kann abhängig von den gewünschten Anschlüsse sein.

Die erforderliche Anpresskraft bzw. Andrückkraft hängt vor allem vom Lichtmanagement des LED-Moduls 2 ab, d.h. es hängt davon ab, wie viel Wärme aus dem LED-Modul heraus kommt. Als Richtwert betrachtet, kann eine Andrückkraft ungefähr von 10N bis 20N ausreichend sein, um die Wärme aus dem LED-Modul 2 ausreichend wegführen zu können.

Ein gutes Lichtmanagement bzw. wenig Wärme aus dem LED-Modul 2 ermöglicht eine vereinfachte Bauweise der Federmittel 5. Sie können einstückig mit dem Fassungsgehäuse 3 ausgebildet werden und müssen nicht als zusätzlichen Bauteil zum Fassungsgehäuse 3 ausgeführt werden. Die Montage der Vorrichtung wird dadurch vereinfacht und eine günstigere Herstellung der Vorrichtung ergibt sich.

In Fig. 9a und 9b ist eine mögliche Ausführungsform einer Erdung 25 für diese Einheit (LED-Modul 2 mit Vorrichtung 1 und Kühlkörper 4) dargestellt. Eine Erdung 25 kann für LED-Module erforderlich sein, abhängig von den Vorschriften. Aus dem LED-Modul 2 gibt es einen Kontaktstift 20 für die Erdung des LED-Moduls 2, der mit dem Kontaktierungselement 22 elektrisch kontaktiert wird. Aus dem Kontaktierungselement 22, das in der Fassungsgehäuse 3 angeordnet ist, bevorzugt aus seiner Verdrahtungskontaktierung 24, kann die Erdung 25 weiterverdrahtet werden.

Die Erdung 25 kann vorzugsweise ein Drahtbügel sein. Sie ist vorzugsweise federnd ausgebildet. Die Erdung 25 kann dadurch direkt auf dem Kühlkörper 4 kontaktiert werden. Durch ihre federnden Eigenschaften ist ein guter Erdungskontakt des LED-Moduls 2 mit dem Kühlkörper 4 vorgesehen.

Es können Halteelemente 26 und/oder 27 vorhanden sein, die an dem Fassungsgehäuse und/oder an dem Befestigungselement 15 der Vorrichtung 1 angeordnet sind. Die Erdung 25 als Drahtbügel kann von diesen Haltelementen 26 und 27 geführt werden.

In den Fig. 10a bis 12b ist eine beispielhafte Variante der vorher beschriebenen zweiten Ausführungsform mit zusätzlichen Federmitteln dargestellt. Die zusätzlichen Federmittel 31 können aus Federstahl ausgebildet werden.

Ein erstes Ende 32 der Federmittel 31 wird mittelbar und/oder unmittelbar mit dem Befestigungsmittel 15 der Vorrichtung 1 befestigt. Hier ist das Ende 32 der Federmittel 31 gebogen und wird in einem Schlitz 34 im Bereich des Befestigungsmittels 15 bzw. am ersten Ende 18 der einstückigen Federmittel 5, 17 positioniert. Bei der Montage des Fassungsgehäuses 3 auf dem Kühlkörper 4 mittels den Schrauben 36 in den Befestigungsmitteln 15, arretieren bzw. befestigen die Schrauben 36 das Ende 32 der Federmittel 31, wobei der Schraubenkopf über das Ende 32 der Federmittel 31 hinausgeht bzw. auf der Biegung des Federelements 31. Dadurch werden die Federmittel 31 zumindest einseitig mit der Vorrichtung fixiert, hier mit den Befestigungselementen 15.

Das Fassungsgehäuse 3 weist Lagermittel auf, hier als Noppen 35 dargestellt, die im Bereich des zweiten Endes 19 der Federmittel 5, 17 angeordnet sind. Das zweite Ende 33 der Federmittel 31 kann im Bereich der Lagermittel, hier als Noppen 35, angeordnet bzw. gelagert werden. Es ist nicht zwingend, dass dieses Ende 33 der Federmittel 31 fixiert wird. Das freie Ende 33 der Federmittel 31 kann beispielsweise zwischen Noppe 35 und zweitem Ende 19 der Federmittel 5, 17 vorhanden sein. Die Federmittel 5, 17 und 31 können im Wesentlichen parallel zueinander angeordnet sein, wenn das LED-Modul 2 noch nicht in im Fassungsgehäuse 3 montiert ist. Die Federkraftrichtung der Federmittel 5 ,17 und 31 ist im Wesentlichen identisch.

Andere Möglichkeiten, um die Federmittel 31 zu lagern bzw. zu fixieren, sollen nicht ausgeschlossen werden.

Wenn das LED-Modul 2 in der Vorrichtung 1 montiert wird, wird in dieser Ausführungsform das Fassungsgehäuse 3 vom Kühlkörper 4 von einem Abstand X aufgehoben, und die Federmittel 5 und die Federmittel 31 können sich unterschiedlich verformen, wie in Fig. 12a und 12b dargestellt. Die Federmittel 5, 17 weisen eine stärkere Verformung auf als die Federmittel 31, da sie weniger Anpresskraft des LED-Moduls 2 auf dem Kühlkörper 4 ermöglichen können. Die Federmittel 5, 17 und 31 sind im montierten Zustand des LED-Moduls 2 nicht mehr parallel zueinander aufgrund der verschiedenen Verformungen. Die Federmittel 31 unterstützen die Federmittel 5, 17 und verbessern bzw. erhöhen den Druck des LED-Moduls 2 auf dem Kühlkörper 4.

Das zweite Ende 33 der Federmittel 31 liegt auf dem Ende 19 der Federmittel 5, 17 im Bereich des Fassungsgehäuses auf. Die Federmittel 31 sind niedergespannt.

Die Dicke der Federmittel 31 als Federstahl beeinflusst u.a. die Anpresskraft vom LED-Modul 2 auf dem Kühlkörper 4. Es wäre vorstellbar, verschiedenen Federmittel 31 mit z.B. verschiedenen Dicken zu haben und die passenden Federmittel 31 zu den Anforderungen für die Leuchte in der Vorrichtung einzusetzen.

Die in den Figuren dargestellten Ausführungsformen sind nur Beispiele für die Erfindung. Weitere, hier nicht dargestellte Ausführungsformen, sollen nicht ausgeschlossen sein.

### Zeichnungsbezeichnungen:

- 1.: Vorrichtung
- 2.: LED-Modul
- 3.: Fassungsgehäuse
- 4.: Kühlkörper
- 5.: Federmittel
- 6.: Verriegelungsmittel
- 7.: Aussparung
- 8.: Verriegelungskulisse
- 9.: Verriegelungsanschlag
- 10.: Noppe
- 11.: erstes Ende vom 6
- 12.: zweites Ende vom 6
- 13.: Kontaktfläche vom 4
- 14.: Rückseite vom 2
- 15.: Befestigungsmittel von 1
- 16.: Befestigungsmittel vom 4
- 17.: Lasche
- 18.: erstes Ende von 17
- 19.: zweites Ende vom 17
- 20.: Kontaktstift
- 21.: Langloch
- 22.: Kontaktierungselement
- 23.: Kontaktklammer
- 24.: Verdrahtungskontaktierung
- 25.: Erdung
- 26.: Halteelement
- 27.: Halteelement
- 28.: Aussparung
- 29.: Verriegelungskulisse
- 30.: Verriegelungsanschlag
- 31.: Federmittel
- 32.: erstes Ende von 31
- 33.: zweites Ende von 31
- 34.: Schlitz
- 35.: Noppe
- 36.: Schraube

- D:: Drehrichtung
- Fa:: Andrückkraft
- X:: Abstand zwischen 3 und 4

## Patentansprüche

1. Vorrichtung zum Befestigen und Kontaktieren eines Leuchtmittels und/oder eines Leuchtmoduls, insbesondere eines LED-Moduls (2), wobei die Vorrichtung (1) ein Fassungsgehäuse (3) aufweist, wobei das Leuchtmittel und/oder Leuchtmodul, insbesondere LED-Modul (2), in das Fassungsgehäuse (3) der Vorrichtung (1) angeordnet wird und auf einem mit der Vorrichtung (1) verbundenen Kühlkörper (4) angedrückt wird, wobei dieses Andrücken zumindest über Federmittel (5) der Vorrichtung (1) erfolgt, wobei die Federmittel (5) einstückig mit dem Fassungsgehäuse (3) ausgebildet sind; **dadurch gekennzeichnet, dass** die Vorrichtung (1) Verriegelungsmittel (6) zur mechanischen Befestigung des Leuchtmittels und/oder Leuchtmoduls, insbesondere LED-Moduls (2), im Fassungsgehäuse (3) aufweist, wobei die Federmittel (5) in den Verrieglungsmitteln (6) vorhanden sind.

2. Vorrichtung nach Anspruch 1, **dadurch gekennzeichnet, dass** die Federmittel (5) in einer senkrechten Richtung zur Kontaktfläche (13) des Kühlkörpers (4) mit dem Leuchtmittel und/oder Leuchtmodul, insbesondere LED-Modul (2), federnd ausgebildet sind.

3. Vorrichtung nach Anspruch 1 oder 2, **dadurch gekennzeichnet, dass** die Federmittel (5) zwischen dem Fassungsgehäuse (3) und dem Leuchtmittel und/oder Leuchtmodul, insbesondere LED-Modul (2), oder zwischen dem Fassungsgehäuse (3) und dem Kühlkörper (4) wirken.

4. Vorrichtung nach einem der Ansprüche 1 bis 3, **dadurch gekennzeichnet, dass** die Verriegelungsmittel (6) zumindest eine Verriegelungskulisse (8) aufweisen, die federnd ausgebildet ist.

5. Vorrichtung nach einem der Ansprüche 1 bis 3, **dadurch gekennzeichnet, dass** die Vorrichtung (1) Befestigungsmittel (15) zur mechanischen Befestigung der Vorrichtung (1) auf dem Kühlkörper (4) aufweist, wobei die Federmittel (5) an den Befestigungsmitteln (15) angeordnet sind.

6. Vorrichtung nach Anspruch 5, **dadurch gekennzeichnet, dass** die Federmittel (5) als Lasche (17) zwischen dem Befestigungsmittel (15) und dem Fassungsgehäuse (3) ausgebildet sind.

7. Vorrichtung nach einem der vorhergehenden Ansprüche, **dadurch gekennzeichnet, dass** zusätzliche Federmittel (31) zu den Federmitteln (5) im oder am Fassungsgehäuse (3) vorhanden sind.

8. Vorrichtung nach Anspruch 7, **dadurch gekennzeichnet, dass** die zusätzlichen Federmittel (31) unterstützend zu den Federmitteln (5) wirken.

9. Vorrichtung nach Anspruch 7 oder 8, **dadurch gekennzeichnet, dass** die zusätzlichen Federmittel (31) unmittelbar zu den Federmitteln (5) angeordnet sind.

10. Vorrichtung nach einem der vorhergehenden Ansprüche, **dadurch gekennzeichnet, dass** die elektrische Kontaktierung zwischen der Vorrichtung (1) und dem Leuchtmittel und/oder Leuchtmodul, insbesondere LED-Modul (2), über weitere Mittel (20, 22) als die für die mechanische Befestigung zwischen der Vorrichtung (1) und dem Leuchtmittel und/oder Leuchtmodul, insbesondere LED-Modul (2), vorgesehen ist.

11. Vorrichtung nach einem der vorhergehenden Ansprüche, **dadurch gekennzeichnet, dass** die Vorrichtung (1) eine Erdung (25) aufweist, wobei die Erdung (25) von dem Fassungsgehäuse (3), direkt auf dem Kühlkörper (4) kontaktiert wird.

12. Leuchte mit einer Vorrichtung (1) nach einem der vorhergehenden Ansprüche.

## Claims

1. Apparatus for fastening and contacting a lighting means and/or lighting module, in particular an LED module (2), wherein the apparatus (1) has a socket housing (3), wherein the lighting means and/or lighting module, in particular LED module (2), is arranged in the socket housing (3) of the apparatus (1) and pressed onto a cooling element (4) connected with the apparatus (1), wherein this pressing at least takes place via spring means (5) of the apparatus (1), wherein the spring means (5) are integrally formed with the socket housing (3); **characterized in that** the apparatus (1) has locking means (6) for mechanically fastening the lighting means and/or lighting module, in particular LED module (2), in the socket housing (3), wherein the spring means (5) are present in the locking means (6).

2. Apparatus according to claim 1, **characterized in that** the spring means (5) are resiliently formed in a vertical direction to the contact area (13) of the cooling element (4) with the lighting means and/or lighting module, in particular LED module (2).

3. Apparatus according to claim 1 or 2, **characterized in that** the spring means (5) act between the socket housing (3) and the lighting means and/or lighting module, in particular LED module (2), or between the socket housing (3) and the cooling element (4).

4. Apparatus according to one of the claims 1 to 3, **characterized in that** the locking means (6) has at least one locking connecting member (8) that is resiliently formed.

5. Apparatus according to one of the claims 1 to 3, **characterized in that** the apparatus (1) has fastening means (15) for mechanically fastening the apparatus (1) on the cooling element (4), wherein the spring means (5) are arranged on the fastening means (15).

6. Apparatus according to claim 5, **characterized in that** the spring means (5) are formed as lug (17) between the fastening means (15) and the socket housing (3).

7. Apparatus according to one of the preceding claims, **characterized in that** additional spring means (31) are present to the spring means (5) in or on the socket housing (3).

8. Apparatus according to claim 7, **characterized in that** the additional spring means (31) act for the spring means (5) in a supportive manner.

9. Apparatus according to claim 7 or 8, **characterized in that** the additional spring means (31) are arranged directly to the spring means (5).

10. Apparatus according to one of the preceding claims, **characterized in that** the electrical contacting between the apparatus (1) and the lighting means and/or lighting module, in particular LED module (2), is provided via further means (20, 22) than those for the mechanical fastening between the apparatus (1) and the lighting means and/or lighting module, in particular LED module (2).

11. Apparatus according to one of the preceding claims, **characterized in that** the apparatus (1) has a grounding (25), wherein the grounding (25) is being contacted from the socket housing (3) directly to the cooling element (4).

12. Luminaire with an apparatus (1) according to one of the preceding claims.

## Revendications

1. Appareil destiné à fixer et à mettre en contact un moyen d'éclairage et/ou un module d'éclairage, en particulier un module DEL (2), dans lequel l'appareil (1) possède un logement de support (3), dans lequel le moyen d'éclairage et/ou le module d'éclairage, en particulier le module DEL (2), est disposé dans le logement de support (3) de l'appareil (1) et pressé sur un élément réfrigérant (4) relié à l'appareil (1), dans lequel cette pression au moins s'effectue par le biais de moyens à ressort (5) de l'appareil (1), dans lequel les moyens à ressort (5) sont intégralement formés avec le logement de support (3) ; **caractérisé en ce que** l'appareil (1) possède des moyens de verrouillage (6) pour fixer mécaniquement le moyen d'éclairage et/ou le module d'éclairage, en particulier le module DEL (2), dans le logement de support (3), dans lequel les moyens à ressort (5) sont présents dans les moyens de verrouillage (6).

2. Appareil selon la revendication 1, **caractérisé en ce que** les moyens à ressort (5) sont élastiquement formés dans une direction verticale à la zone de contact (13) de l'élément réfrigérant (4) avec le moyen d'éclairage et/ou le module d'éclairage, en particulier le module DEL (2).

3. Appareil selon les revendications 1 ou 2, **caractérisé en ce que** les moyens à ressort (5) agissent entre le logement de support (3) et le moyen d'éclairage et/ou le module d'éclairage, en particulier le module DEL (2), ou entre le logement de support (3) et l'élément réfrigérant (4).

4. Appareil selon l'une des revendications de 1 à 3, **caractérisé en ce que** le moyen de verrouillage (6) possède au moins un organe de raccordement de verrouillage (8) étant formé élastiquement.

5. Appareil selon l'une des revendications de 1 à 3, **caractérisé en ce que** l'appareil (1) possède des moyens de fixation (15) pour mécaniquement fixer l'appareil (1) sur l'élément réfrigérant (4), dans lequel les moyens à ressort (5) sont disposés sur les moyens de fixation (15).

6. Appareil selon la revendication 5, **caractérisé en ce que** les moyens à ressort (5) forment une languette (17) entre les moyens de fixation (15) et le logement de support (3).

7. Appareil selon l'une des revendications précédentes, **caractérisé en ce que** des moyens à ressort supplémentaires (31) sont associés aux moyens à ressort (5) dans ou sur le logement de support (3).

8. Appareil selon la revendication 7, **caractérisé en ce que** les moyens à ressort supplémentaires (31) agissent pour les moyens à ressort (5) d'une façon complémentaire.

9. Appareil selon les revendications 7 ou 8, **caractérisé en ce que** les moyens à ressort supplémentaires (31) sont disposés directement vers les moyens à ressort (5).

10. Appareil selon l'une des revendications précédentes, **caractérisé en ce que** le contact électrique entre l'appareil (1) et le moyen d'éclairage et/ou le module d'éclairage, en particulier le module DEL (2), est prévu par l'intermédiaire d'autres moyens (20, 22) que ceux prévus pour la fixation mécanique entre l'appareil (1) et le moyen d'éclairage et/ou le module d'éclairage, en particulier le module DEL (2).

11. Appareil selon l'une des revendications précédentes, **caractérisé en ce que** l'appareil (1) possède une mise à la terre (25), dans lequel la mise à la terre (25) est mise directement en contact du logement de support (3) à l'élément réfrigérant (4).

12. Lampe dotée d'un appareil (1), selon l'une des revendications précédentes.
